# EUROPÄISCHE PATENTSCHRIFT

(11) **EP 0 162 190 B1**
(45) Veröffentlichungstag und Bekanntmachung des Hinweises auf die Patenterteilung: **06.12.1989**
(21) Anmeldenummer: 85100936.5
(22) Anmeldetag: 30.01.1985
(51) Int. Cl.: E21B 7/06, E21B 7/10, E21B 7/20

(54) **Vorrichtung zum wahlweisen Geradeaus- oder Richtungsbohren in unterirdische Gesteinsformationen**
Device for optionally drilling under-ground formations, straight or directionally
Dispositif pour forer des formations souterraines optionellement verticalement ou en biais

(30) Priorität: 31.01.1984 DE 3403239
(43) Veröffentlichungstag der Anmeldung: 27.11.1985
(73) Patentinhaber: Eastman Christensen Company, Salt Lake City Utah 84115 (US)
(72) Erfinder: Jürgens, Rainer, Dr.-Ing., D-3100 Celle (DE); Krüger, Volker, Dr.-Ing., D-3100 Celle (DE)
(74) Vertreter: Busse & Busse Patentanwälte

(56) Entgegenhaltungen:
- EP-A- 0 085 444
- GB-A- 636 879
- GB-A- 1 483 789
- US-A- 3 260 318
- US-A- 4 185 704
- US-A- 4 227 584

## Beschreibung

Die Erfindung bezieht sich auf eine Vorrichtung zum wahlweisen Geradeaus- oder Richtungsbohren in unterirdische Gesteinsformationen gemäß dem Oberbegriff des Patentanspruchs 1 oder 6.

Bei einer bekannten Vorrichtung dieser Art (EP-A-0 085 444), bei der zum Richtungsbohren das Gehäuse über den Bohrstrang ausgerichtet und gegen Drehung gehalten wird, und bei der zum Geradeausbohren das Gehäuse mittels des Bohrstranges in eine eigene, langsame Umdrehung versetzt wird, erhalten der Bohrstrang und das Gehäuse eine durch den exzentrischen Stabilisator hervorgerufene Durchbiegung, die sich mehr oder weniger gleichmäßig auf den Bohrstrang und das Gehäuse verteilt und Gewindeverbindungen sowie Lager belastet.

Der Erfindung liegt die Aufgabe zugrunde, eine Vorrichtung der im Oberbegriff des Patentanspruchs 1 angegebenen Art zu schaffen, bei der die Biegebeanspruchungen von biegeempfindlichen Bereichen des Drehbohrwerkzeugs ferngehalten und die Reibung zwischen der Bohrlochwand und den Stabilisatoren sowie deren Verschleiß vermindert wird.

Eine erste Lösung dieser Aufgabe bildet eine Vorrichtung mit den Merkmalen des Patentanspruchs 1. Bei einer derartigen Gestaltung bildet die flexible Sektion eine Unstetigkeitsstelle im Gehäuse des Drehbohrwerkzeugs, durch welche die Biegung des Gehäuses beim Richtungsbohren lokalisiert und die übrigen Bereiche des Gehäuses einschließlich dessen Anschluß an den Bohrstrang von Biegebeanspruchungen entlastet werden. Die Lokalisierung von Biegebeanspruchungen in zumindest einer in der Nähe eines oberhalb des ersten Stabilisators angeordneten zweiten bzw. weiteren Stabilisator setzt zugleich die Seitenkräfte im Bereich der Stabilisatoren und damit die Reibung zwischen der Bohrlochwand und den Stabilisatoren herab, die dementsprechend geringerem Verschleiß unterliegen.

Eine zweite Lösung nach der Erfindung bildet eine Vorrichtung mit den Merkmalen des Patentanspruchs 6. Auch hier führt eine Unstetigkeitsstelle im Gehäuse in Gestalt zumindest eines von einer schräg angesetzten Verbindung gebildeten Knicks eine Lokalisierung der Biegebeanspruchungen auf denen oder die schräg angesetzten Verbindungsbereich herbei mit der Folge einer Entlastung des Gehäuses des Drehbohrwerkzeugs in übrigen Bereichen und einer Herabsetzung der Auflagerkräfte an den Stabilisatoren und damit deren Reibbeanspruchung. Die Anordnung zumindest einer Knickstelle nahe dem oberhalb des ersten Stabilisators angeordneten zweiten bzw. weiteren Stabilisators schafft wie bei der ersten Lösung einen mit zunehmenden Annähern der Unstetigkeitsstelle an den zweiten oder weiteren Stabilisator zunehmend wirksamen Hebelarm für das Gehäuse, der trotz verminderten Auflagerkräften für die Stabilisatoren die erforderlichen Seitenkräfte am Drehbohrmeißel für das Richtungsbohren zur Verfügung stellt.

Hinsichtlich weiterer Ausgestaltungen wird auf die Patentansprüche 2 bis 5 und 7 bis 10 verwiesen.

Flexible Gehäusebereiche sind bei Drehbohrwerkzeugen grundsätzlich bekannt. So zeigt die US-A-4 227 584 ein Drehbohrwerkzeug mit einem flexiblen Antriebssystem, das eine Mehrzahl von hintereinander angeordneten einzelnen Tieflochmotoren umfaßt und flexible Rohrabschnitte aufweist, die Gelenke zwischen den Gehäusebereichen für die Aufnahme der Tieflochmotoren bilden und die Erzielung eines kleinen Radius trotz großer Länge des Antriebssystem gewährleisten. Auch sind grundsätzlich biegsame Bohrrohrstrangabschnitte bekannt, die sich wie bei der GB-A-1 483 789 oberhalb und unterhalb eines Werkzeugs Anordnung finden können.

Schließlich ist auch das Vorsehen von Abwinklungen bzw. Knickstellen in Bohrsträngen bekannt, die bei der GB-A-636 879 oberhalb einer Werkzeugeinheit eingesetzt sind, um eine Auslenkung des Drehbohrmeißels herbeizuführen, wenn mit einer solchen gegen ein Geradeausbohrwerkzeug ausgetauschten Werkzeugeinheit Richtungsbohrarbeiten ausgeführt werden sollen. Das von den auf den Drehbohrmeißel ausgeübten Seitenkräften in das Gehäuse der Werkzeugeinheit eingetragene Biegemoment hat innerhalb des Gehäuses der Werkzeugeinheit einen im wesentlichen stetigen Verlauf.

Hinsichtlich weiterer Ausgestaltungen wird auf die Patentansprüche 2 bis 5 und 7 bis 10 verwiesen.

Die Erfindung wird nachfolgend anhand mehrerer Ausführungsbeispiele erläutert, die in der Zeichnung dargestellt sind.

Es zeigen:
Fig. 1: eine Prinzipskizze der erfindungsgemäßen Vorrichtung;
Fig. 2 - 6: alternative Ausführungsformen von Bohrwerkzeugen der erfindungsgemäßen Vorrichtung als Prinzipdarstellung;
Fig. 7 - 11: alternative Ausführungsformen exzentrischer Stabilisatoren mit einer Rippenhülse, die auf einem Trägerkörper ausrichtbar und verdrehfest festlegbar ist;
Fig. 12: einen Stabilisator mit einstellbarer Exzentrizität in Seitenansicht und
Fig. 13: einen Querschnitt durch die Darstellung gemäß Fig. 12.

Die in Fig. 1 gezeigte erfindungsgemäße Vorrichtung umfaßt ein in einem Bohrloch 1 befindliches Bohrwerkzeug 27, das mittels eines mit seinem Gehäuse 2 verbundenen Bohrstranges 3 in einem Drehtisch 28 eines Bohrturms 30 eingespannt ist. Der Drehtisch 28 besitzt eine Antriebs-und Blockiervorrichtung 29 mittels der das Spannfutter des Drehtisches 28 und damit der Bohrstrang 3 in kontinuierliche Umdrehung versetzbar ist oder durch eine begrenzte Drehbewegung ausricht und anschließend gegen Drehung festlegbar ist.

Die in den Fig. 2 bis 7 dargestellten Alternativen des Bohrwerkzeugs 27 besitzen als gemeinsame Merkmale ein Gehäuse 2 aus mehreren Sektionen, in dem ein nicht näher dargestellter Motor angeordnet ist, der z. B. als Turbine oder als Verdrängungsmotor nach dem Moineau-Prinzip ausgeführt sein kann, und dessen Rotor über eine in einer unteren Gehäusesektion 4 gelagerten Abtriebswelle 5 mit einem Drehbohrmeißel 6 verbunden ist. Das Gehäuse 2 des Bohrwerkzeugs 27 trägt im Bereich seiner unteren Gehäusesektion 4 einen ersten, zentrischen Stabilisator 7 und oberhalb des ersten Stabilisators 7 einen zweiten, exzentrischen Stabilisator 8.

Wie die Fig. 2 bis 6 veranschaulichen, wird das Gehäuse 2 durch die Abstützung des zweiten, exzentrischen Stabilisators 8 an den Wänden des Bohrlochs 1 ausgelenkt, wobei der Drehpunkt der Auslenkung bezogen auf die ursprüngliche Bohrlochachse 9 im Schwerpunkt des ersten, zentrischen Stabilisators 7 zu liegen kommt und der Drehbohrmeißel 6 in die entgegengesetzte Richtung gedrückt wird.

Die Rotationsachse 10 der Abtriebswelle 5 wird so gegenüber der ursprünglichen Bohrlochachse 9 abgewinkelt. Der erste, zentrische Stabilisator 7 ist vorzugsweise ballig ausgebildet, um bei der erzwungenen geneigten Lage ein Verkanten seiner Rippen an der Bohrlochwand zu verhindern. Oberhalb des Gehäuses 2 ist noch ein dritter, zentrischer Stabilisator 11 angedeutet, mittels dessen Größe und Platzierung auf dem Bohrstrang die Geradeausbohreigenschaften des Bohrwerkzeugs 27 in einem geneigten Bohrloch 1 verbessert werden können.

Hinsichtlich der Anordnung des zweiten, exzentrischen Stabilisators 8 bestehen mehrere Möglichkeiten. In der Alternative gemäß Fig. 2 ist der zweite Stabilisator 8 in einem oberen Bereich des Gehäuses 2 angeordnet. Es ist auch möglich ihn oberhalb des Gehäuses 2 anzufügen,wobei dann jedoch die Neigung der Rotationsachse 10 gegenüber der ursprünglichen Bohrlochachse 9 im Verhältnis zur Exzentrizität des zweiten Stabilisators 8 sehr klein wird. Die aus der Neigung des Gehäuses 2 im Bohrloch 1 resultierende Durchbiegung des Bohrstranges 3 kann vorteilhaft auf eine flexible Sektion 12 konzentriert werden, die zwischen dem zweiten Stabilisator 8 und dem darüberliegenden Bohrstrang 3 eingefügt wird. Die Beschränkung der Durchbiegung auf diese Sektion 12 hält Biegebeanspruchungen, die sich sonst gleichmäßig auf den Bohrstrang 3 und das Gehäuse 2 verteilen würden, von diesen Bereichen fern und entlastet somit Gewindeverbindungen und Lager.

Bei der in Fig. 3 gezeigten Alternative ist der zweite Stabilisator 8 näher am ersten Stabilisator 7 angeordnet. Der die Auslenkung der Rotationsachse 10 bewirkende Hebelarm in Vergleich zu der in Fig. 2 gezeigten Ausführungsform ist dadurch kürzer, so daß die erforderliche Exzentrizität des zweiten Stabilisators 8 geringer bemessen sein kann. Die Anordnung bewirkt eine besonders starke Biegebeanspruchung der zwischen dem ersten Stabilisator 7 und dem zweiten Stabilisator 8 liegenden Gehäusesektion, die zur Aufnahme dieser Biegebeanspruchung als flexible Sektion 13 ausgeführt ist.

Der zweite Stabilisator 8 ist austauschbar ausgebildet, um die für den maximal gewünschten Krümmungsradius der Ablenkbohrung erforderliche Exzentrizität frei vorgeben zu können. Der zweite Stabilisator 8 kann dabei auch mit der flexiblen Sektion 13 ein integrales Teil bilden, das gemeinsam ausgetauscht wird. Bei Verwendung eines Verdrängungsmotors nach dem Moineau-Prinzip ist die die Verbindung zwischen dem Motorrotor und der in der unteren Gehäusesektion 4 gelagerten Abtriebswelle 5 bildende Gelenkwelle bei der Alternative nach Fig. 3 in der flexiblen Sektion 13 angeordnet. Die Gelenkwelle ist mit dem Motorrotor und/oder der Abtriebswelle 5 durch eine Steckkupplung verbunden, um eine leichte Montage oder Demontage des Bohrwerkzeugs 27 bei Austausch des zweiten Stabilisators 8 zu ermöglichen.

Fig. 4 zeigt eine Weiterbildung der Ausführung gemäß Fig. 3, bei der oberhalb des zweiten Stabilisators 8 und des Gehäuses 2 eine weitere flexible Sektion 14 angeordnet ist. Diese Sektion 14 nimmt die gegenüber der flexiblen Sektion 13 entgegengesetzte Biegebeanspruchung auf, so daß ähnlich wie bei der flexiblen Sektion 12 in Fig. 2. Biegebeanspruchungen vom Gehäuse 2 und dem oberhalb des Bohrwerkzeugs 27 liegenden Strang 3 ferngehalten werden.

Wie die Alternative in Fig. 5 zeigt, die hinsichtlich der Anordnung der Stabilisatoren 7, 8 und 11 sowie der Auslenkung des Gehäuses 2 und der Abtriebswelle 5 mit derjenigen in Fig. 4 übereinstimmen, können statt flexibler Sektionen 13, 14 die abgehenden Verbindungen 15, 16 des zweiten Stabilisators 8 mit den daran anschließenden Rohrkörpern sowie die dem Bohrwerkzeug 27 zugewandte Verbindung 17 des dritten Stabilisators 11 auch schräg angesetzt sein. Dadurch erhält das Bohrwerkzeug 27 eine höhere Steifigkeit, ohne daß Einzelteile übermäßig auf Biegung beansprucht werden.

Wie die bisher behandelten Darstellungen zeigen, erteilt das Bohrwerkzeug 27 bei festgehaltenem Stabilisator 8 und Gehäuse 2 dem Bohrloch 1 einen in Richtung der Rotationsachse 10 weisenden abgeknickten Verlauf. Beim Mitdrehen des Stabilisators 8 und Gehäuses 2 mittels des Bohrstrangs 3 läuft die abgewinkelte Rotationsachse 10 der Abtriebswelle 5 mit um, so daß die resultierende Bewegung des Drehbohrmeißels 6 dem Bohrloch 1 einen Verlauf in Richtung der ursprünglichen Bohrlochachse 9 vorgibt. Ein wahlweises Richtungsbohren oder Geradeausbohren kann so in einfacher Weise durch Festhalten oder Mitdrehen des zweiten Stabilisators 8 mittels des Gehäuses 2 und des im Drehtisch 28 eingespannten Bohrstrangs 3 erzielt werden.

Sofern der Durchmesser des Bohrlochs 1 nur eine geringe Neigung des Gehäuses 2 zuläßt, kann zusätzlich auch die Abtriebswelle 5 abgewinkelt im Gehäuse 2 gelagert sein, wie es Fig. 6 zeigt, so daß sich eine Rotationsachse 24 ergibt.

Da die größten Reaktionskräfte der Stabilisatoren 7, 8 an der Oberfläche der am weitesten ausladenden Rippe des zweiten, exzentrischen Stabilisators 8 und der diagonal dazu liegenden Fläche des ersten, zentrischen Stabilisators 7 auftreten, ist der erste Stabilisator 7 gegenüber dem zweiten Stabilisator 8 so ausgerichtet, daß seine am stärksten belastete Fläche eine Rippe trägt. Zur Durchführung dieser Ausrichtung kann es vorteilhaft sein, den ersten und/oder zweiten Stabilisator ausrichtbar auszubilden. Diesbezüglich zeigen die Fig. 7 bis 11 Ausführungsbeispiele anhand eines exzentrisch ausgebildeten, im oberen Bereich des Gehäuses 2 angeordneten zweiten Stabilisators 8. Der zweite Stabilisator 8 besteht jeweils aus einem Trägerkörper 18 und einer Rippenhülse 19, die auf dem Trägerkörper 18 durch eine Formschlußverbindung festlegbar ist. Bei den in den Fig. 7 und 8 gezeigten Alternativen ist die Rippenhülse 19 in Stufen relativ zu dem Trägerkörper 18 ausrichtbar. Die Formschlußverbindung zwischen den Teilen 18 und 19 ist bei der Ausführung in Fig. 7 durch eine KeilNut- Verzahnung und bei der in Fig. 8 durch eine Stirnverzahnung 21 gebildet.

Die in den Fig. 9 bis 11 gezeigten Alternativen ermöglichen eine stufenlose Verstellung der Rippenhülse 19 gegenüber dem Trägerkörper 18 und ihre Festlegung durch eine Kraftschlußverbindung. In Fig. 9 wird die Festlegung durch einen Schrumpfsitz bewirkt, der durch hydraulisches Aufpumpen der mit Dichtungen 22 versehenen Rippenhülse 19, Aufschieben derselben auf den Trägerkörper 18 und Druckentlasten der Rippenhülse 19 herbeigeführt wird. Fig. 10 zeigt die Festlegung mittels einer längsgeschlitzten Zwischenhülse 25, die der Rippenhülse 19 einen konischen Gewindebereich darbietet und sich beim Verschrauben mit derselben 19 auf dem Trägerkörper 18 verklemmt. Eine Festlegung durch Verklemmen erfolgt ebenfalls bei der in Fig. 11 gezeigten Alternative, bei der die Rippenhülse 19 längs einer Rippe geschlitzt ist und nach Art einer Schelle durch mehrere Schrauben 26 verspannt wird. Ein erster, zentrischer Stabilisator 7 könnte entsprechend den vorstehend erläuterten Alternativen ebenfalls ausrichtbar ausgeführt werden.

Sofern die Exzentrizität des zweiten, exzentrischen Stabilisators 8 im Hinblick auf bestimmte Bohrlochverhältnisse und Krümmungsradien der Ablenkbohrung angepaßt werden soll, kann der zweite Stabilisator 8 auch einstellbar ausgebildet sein.

Gemäß Fig. 12 und 13 erhält eine solche Ausführung zusätzlich zu dem Trägerkörper 18 und der Rippenhülse 19 eine exzentrische Zwischenhülse 23. Durch relatives Verdrehen der Rippenhülse 19 und der Zwischenhülse 23 kann so das Maß der Exzentrizität des Stabilisators 8 zwischen einem Maximalwert und einem Minimalwert in Stufen verändert werden, wobei die Möglichkeit der Ausrichtung gegenüber dem Trägerkörper 18 erhalten bleibt. Die Festlegung der Teile erfolgt durch eine Stirnverzahnung, wie sie bei dem Ausführungsbeispiel gemäß Fig. 8 beschrieben ist.

Um die Geradeausbohreigenschaften eines mit den erfindungsgemäßen Merkmalen ausgestatteten Bohrwerkzeugs auch bei geneigten Bohrlöchern zu optimieren, wird der erste, zentrische Stabilisator 7 auf das Maß des Bohrlochdurchmessers abgestimmt, während der zweite, exzentrische Stabilisator 8 mit Untermaß ausgeführt wird, um eine sich aus der Durchbiegung des Gehäuses 2 und der Abtriebswelle 5 ergebende Neigungsänderungstendenz zu kompensieren.

## Patentansprüche

1. Vorrichtung zum wahlweisen Geradeaus- oder Richtungsbohren in unterirdische Gesteinsformationen, bestehend aus einem Drehbohrwerkzeug mit einem rohrförmigen, mit einem Bohrstrang verbindbaren Gehäuse, in dem ein Tieflochmotor angeordnet und eine mit dem Rotor des Motors verbun- dene Abtriebswelle gelagert ist, die an ihrem aus dem Gehäuse austretenden unteren Ende einen Drehbohrmeißel trägt, wobei auf dem Gehäuse nahe dem Drehbohrmeißel ein erster, zentrischer Stabilisator und in einem Abstand über diesem ein zweiter, exzentrischer Stabilisator befestigt ist, und das Gehäuse zum Geradeausbohren mittels des Bohrstranges in eine eigene, langsame Umdrehung versetzbar und zum Richtungsbohren ausricht- und gegen Drehung festlegbar ist, dadurch gekennzeichnet, daß das Gehäuse (2) oberhalb des ersten Stabilisators (7) wenigstens eine flexible, in der Nähe des zweiten Stabilisators (8) angeordnete Sektion (12; 13; 14) umfaßt.

2. Vorrichtung nach Anspruch 1, dadurch gekennzeichnet, daß die flexible Sektion (13) zwischen dem ersten (7) und dem zweiten Stabilisator (8) angeordnet ist.

3. Vorrichtung nach Anspruch 1, dadurch gekennzeichnet, daß die flexible Sektion (12) oberhalb des zweiten Stabilisators (8) angeordnet ist.

4. Vorrichtung nach Anspruch 1, dadurch gekennzeichnet, daß zwei flexible Sektionen (13, 14) vorhanden sind, von denen die erste (13) zwischen dem ersten (7) und dem zweiten Stabilisator (8) und die zweite (14) oberhalb des zweiten Stabilisators (8) angeordnet ist.

5. Vorrichtung nach einem der Ansprüche 1 bis 4, dadurch gekennzeichnet, da8 oberhalb des zweiten Stabilisators (8) ein dritter, zentrischer Stabilisator (11) mit in dessen Nähe angeordneter flexibler Sektion (14) vorgesehen ist.

6. Vorrichtung zum wahlweisen Geradeaus- oder Richtungsbohren in unterirdische Gesteinsformationen, bestehend aus einem Drehbohrwerkzeug mit einem rohrförmigen, mit einem Bohrstrang verbindbaren Gehäuse, in dem ein Tieflochmotor angeordnet und eine mit dem Rotor des Motors verbundene Abtriebswelle gelagert ist, die an ihrem aus dem Gehäuse austretenden unteren Ende einen Drehbohrmeißel trägt, wobei auf dem Gehäuse nahe dem Drehbohrmeißel ein erster, zentrischer Stabilisator und in einem Abstand über diesem ein zweiter, exzentrischer Stabilisator befestigt ist, und das Gehäuse zum Geradeausbohren mittels des Bohrstranges in eine eigene, langsame Umdrehung versetzbar und zum Richtungsbohren ausricht- und gegen Drehung festlegbar ist, dadurch gekennzeichnet, daß in der Nähe und auf wenigstens einer Seite des zweiten Stabilisators (8) eine von einer schräg angesetzten Verbindung (15; 16) zu dem sich anschließenden Rohrkörper des Gehäuses (2) gebildete Knickstelle im Gehäuse vorgesehen ist.

7. Vorrichtung nach Anspruch 6, dadurch gekennzeichnet, daß oberhalb des zweiten Stabilisators (8) ein dritter Stabilisator (11) vorgesehen und in dessen Nähe und auf der dem zweiten Stabilisator (8) zugewandten Seite eine von einer schräg angesetzten Verbindung (17) gebildete Knickstelle im Gehäuse angeordnet ist.

8. Vorrichtung nach einem oder mehreren der Ansprüche 1 bis 7, dadurch gekennzeichnet, daß der erste Stabilisator (7) eine ballige Rippenau-Benkontur darbietet.

9. Vorrichtung nach einem oder mehreren der Ansprüche 1 bis 8, dadurch gekennzeichnet, daß der zweite Stabilisator (8) austauschbar ausgebildet ist.

10. Vorrichtung nach Anspruch 1, 2, 4 oder 5, dadurch gekennzeichnet, daß der zweite Stabilisator (8) mit der flexiblen Sektion (13) ein integrales Teil bildet und gemeinsam austauschbar ist.

## Claims

1. A device for drilling selectively straight ahead or directionally in underground rock formations, consisting of a rotary drilling tool having a tubular housing which can be connected to a drilling string and in which there is disposed a deep-hole motor and there is mounted an output shaft connected to the rotor of the motor, which shaft carries a rotary drill bit at its lower end emerging from the housing, wherein a first centric stabilizer is secured to the housing close to the rotary drill bit and a second eccentric stabilizer is secured at a distance above the first, and the housing can be set in its own slow rotation for drilling straight ahead by means of the drilling string and can be orientated and held against rotation for directional drilling, characterised in that the housing (2) comprises at least one flexible section (12; 13; 14) disposed in the vicinity of the second stabilizer (8) above the first stabilizer (7).

2. A device according to claim 1, characterised in that the flexible section (13) is disposed between the first stabilizer (7) and the second one (8).

3. A device according to claim 1, characterised in that the flexible section (12) is disposed above the second stabilizer (8).

4. A device according to claim 1, characterised in that two flexible sections (13, 14) are present of which the first (13) is disposed between the first stabilizer (7) and the second one (8) and the second (14) is disposed above the second stabilizer (8).

5. A device according to any one of claims 1 to 4, characterised in that provided above the second stabilizer (8) is a third, centric stabilizer (11) with a flexible section (14) disposed in its vicinity.

6. A device for drilling selectively straight ahead or directionally in underground rock formations, consisting of a rotary drilling tool having a tubular housing which can be connected to a drilling string and in which there is disposed a deep-hole motor and there is mounted an output shaft connected to the rotor of the motor, which shaft carries a rotary drill bit at its lower end emerging from the housing, wherein a first centric stabilizer is secured to the housing close to the rotary drill bit and a second eccentric stabilizer is secured at a distance above the first, and the housing can be set in its own slow rotation for drilling straight ahead by means of the drilling string and can be orientated and held against rotation for directional drilling, characterised in that a bend, formed by an obliquely fitted connection (15, 16) to the following tubular member of the housing (2), is provided in the housing in the vicinity of and at least at one side of the second stabilizer (8).

7. A device according to claim 6, characterised in that a third stabilizer (11) is provided above the second stabilizer (8), and in its vicinity and at the side adjacent to the second stabilizer (8) there is provided a bend in the housing formed by an obliquely fitted connection (17).

8. A device according to any one or more of claims 1 to 7, characterised in that the first stabilizer (7) presents a rounded ribbed outside contour.

9. A device according to any one or more of claims 1 to 8, characterised in that the second stabilizer (8) is made exchangeable.

10. A device according to claim 1, 2, 4 or 5, characterised in that the second stabilizer (8) forms an integral part with the flexible section (13) and is exchangeable jointly therewith.

## Revendications

1. Dispositif pour forer dans des formations rocheuses souterraines, au choix, verticalement ou en biais, constitué d'un outil de forage rotatif comprenant un fût tubulaire pouvant être relié à une garniture de forage, dans lequel est installé un moteur de fond et dans lequel tourillonne un arbre de sortie relié au rotor du moteur de fond et portant un trépan de forage rotatif sur son extrémité inférieure sortant du fût, étant entendu que sur le fût, à proximité du trépan de forage rotatif, est fixé un premier stabilisateur centré et, à une certaine distance au-dessus de celui-ci, un deuxième stabilisateur excentré, et qu'en vue du forage vertical, le fût peut être mû en un mouvement de rotation lent qui lui est propre, à l'intervention de la garniture de forage, tandis qu'en vue du forage en biais, il peut être fixé quant à son orientation et immobilisé quant à sa rotation, caractérisé en ce que le fût (2) comporte, au-dessus du premier stabilisateur (7), au moins une section flexible (12, 13, 14) disposée au voisinage du deuxième stabilisateur.

2. Dispositif suivant la revendication 1, caractérisé en ce que la section flexible (13) est disposée entre le premier stabilisateur (7) et le deuxième stabilisateur (8).

3. Dispositif suivant la revendication 1, caractérisé en ce que la section flexible (12) est disposée au-dessus du deuxième stabilisateur (8).

4. Dispositif suivant la revendication 1, caractérisé en ce que deux sections flexibles (13, 14) sont prévues, la première section flexible (13) étant disposée entre le premier stabilisateur (7) et le deuxième et la seconde section flexible (14) étant disposée au-dessus du deuxième stabilisateur (8).

5. Dispositif suivant l'une quelconque des revendications 1 à 4, caractérisé en ce qu'au-dessus du deuxième stabilisateur (8) est prévu un troisième stabilisateur centré (11) avec une section flexible (14) disposée à proximité.

6. Dispositif pour forer dans des formations rocheuses souterraines, au choix, verticalement ou en biais, constitué d'un outil de forage rotatif comprenant un fût tubulaire pouvant être relié à une garniture de forage, dans lequel est installé un moteur de fond et dans lequel tourillonne un arbre de sortie relié au rotor du moteur et portant un trépan de forage rotatif sur son extrémité inférieure sortant du fût, étant entendu que sur le fût, à proximité du trépan de forage rotatif, est fixé un premier stabilisateur centré et, à une certaine distance au-dessus de celui-ci, un deuxième stabilisateur excentré, et qu'en vue du forage vertical, le fût peut être mû en un mouvement de rota- fion lent qui lui est propre, à l'intervention de la garniture de forage, tandis qu'en vue du forage en biais, il peut être fixé quant à son orientation et immobilisé quant à sa rotation, caractérisé en ce qu'au voisinage du deuxième stabilisateur (8) et au moins d'un côté de celui-ci, est prévu, dans le fût, un endroit d'inflexion formé par un accouplement (15, 16), positionné obliquement, au corps tubulaire adjacent du fût (2).

7. Dispositif suivant la revendication 6, caractérisé en ce qu'au-dessus du deuxième stabilisateur (8) est prévu un troisième stabilisateur (11) et, au voisinage de ce dernier ainsi que du côté tourné vers le deuxième stabilisateur (8), est prévu, dans le fût, un endroit d'inflexion formé par un accouplement positionné obliquement (17).

8. Dispositif suivant l'une quelconque des revendications 1 à 7, caractérisé en ce que le premier stabilisateur (7) présente un contour extérieur nervuré et bombé.

9. Dispositif suivant l'une quelconque des revendications 1 à 8, caractérisé en ce que le deuxième stabilisateur (8) est d'un type échangeable.

10. Dispositif suivant les revendications 1, 2, 4 ou 5, caractérisé en ce que le deuxième stabilisateur (8) fait partie intégrante de la section flexible (13) et est échangeable d'un bloc avec celle-ci.
